# EUROPÄISCHE PATENTSCHRIFT

(11) **EP 0 150 417 B1**
(45) Veröffentlichungstag und Bekanntmachung des Hinweises auf die Patenterteilung: **01.07.1987**
(21) Anmeldenummer: 84115640.9
(22) Anmeldetag: 17.12.1984
(51) Int. Cl.: A47L 13/258

(54) **Fussbodenwischgerät**
Floor mop
Balai pour le nettoyage de sols

(30) Priorität: 30.03.1984 DE 3411858; 12.01.1984 DE 3400871
(43) Veröffentlichungstag der Anmeldung: 07.08.1985
(73) Patentinhaber: Henkel Kommanditgesellschaft auf Aktien, 40191 Düsseldorf (DE)
(72) Erfinder: Osberghaus, Rainer, Dr., D-4000 Düsseldorf (DE); Scheller, Bernfied, D-5024 Pulheim (DE); Kresse, Franz, D-4010 Hilden (DE); Schell, Helmut, D-4019 Monheim (DE); Schunter, Roland, D-7073 Lorch-Waldhausen (DE)

## Beschreibung

Die Erfindung betrifft ein Fußbodenwischgerät mit einem mit einer, vorzugsweise kardanisch befestigten, Stielhalterung ausgerüsteten und mit den Längsenden in die endseitigen Taschen eines Wechselwischbezugs einzuführenden flachen Rahmen bestehend aus zwei um eine etwa parallel zur Bodenfläche des Rahmens ausgerichtete Schwenkachse gegeneinander zu klappenden sowie in ihrer Streckstellung mit Hilfe einer Sperrvorrichtung zu arretierenden Rahmenteilen.

Bei einem in der DE-A- 2914 230 beschriebenen Wischrahmen eines Fußbodenwischers besteht die Sperrvorrichtung aus einem in der Streckstellung des Geräts in einen Schlitz des einen Rahmenteils einzuschwenkenden Ausleger des anderen Rahmenteils und einer in der Streckstellung zwischen das erste Rahmenteil und den Ausleger zu schiebenden, am ersten Rahmenteil schwenkbar gelagerten Riegelzunge. Das Verriegeln und Entriegeln kann bei diesem Wischrahmen durch Betätigen der Sperrvorrichtung erfolgen. Letztere ist mit dem Fuß zu betätigen, so daß der Wechselbezug beim Abnehmen vom Wischrahmen nicht mit der Hand berührt werden muß. Da das Lösen der fußbetätigten Arretierung nur bei Auflage des Gerätes auf dem Boden erfolgen kann, bereitet es jedoch eine gewisse Schwierigkeit, einen gebrauchten Wischbezug nach dem Entriegeln des Wischrahmens in einen Ablagebehälter zu werfen.

Es wurde daher der gattungsgemäße, in der DE-A- 31 37 791 beschriebene Wischrahmen geschaffen. Dieser besteht aus zwei an eine Trägerplatte angesetzten Rahmenteilen, von denen das eine um eine quer zur Längsrichtung des Rahmens verlaufende Querachse an der Trägerplatte arretierbar gelagert ist. Das Arretieren ist hierbei durch Schwenken des an einer in zwei Lagern an der Trägerplatte befestigten und im wesentlichen parallel zu der Längsrichtung verlaufenden Lagerwelle kardanisch angesetzten Stiels zu bewirken. Hierzu dient ein mit der Lagerwelle gekoppelter Bügel, der im für die Anwendung vorgesehenen Schwenkbereich des Stiels einen Schenkel des zu klappenden Rahmenteils umgreift. Bei dem bekannten Gerät kann sich der Wischbezug bei normaler Handhabung ·also nicht zufällig lösen. Zum Herstellen des Fußbodenwischgeräts werden jedoch eine Vielzahl kompliziert zusammenzusetzender Einzelteile benötigt, die in der Regel durchweg aus Edelstahl bestehen, um einer vorzeitigen Korrosion zu begegnen.

Der Erfindung liegt die Aufgabe zugrunde, ein klappbares Fußbodenwischgerät für auswechselbare Wischbezüge zu schaffen, bei dem das Auswechseln der Bezüge oder Mops sowie das Arretieren und Entarretieren ohne Berührung mit der Hand auszuführen ist und dessen Konstruktionsaufbau möglichst einfach ist sowie bei Widerstandsfähigkeit gegenüber rauhesten Betriebsbedingungen ein Minimum an Material und Bauteilen erfordert, insbesondere soll das Gerät im wesentlichen aus Kunststoffteilen, vorzugsweise mit ebener Underseite und/oder Oberseite, herzustellen sein. Die erfindungsgemäße Lösung besteht bei dem Fußbodenwischgerät mit zwei um eine Schwenkachse gegeneinander zu klappenden - sowie in ihrer Streckstellung mit Hilfe einer Sperrvorrichtung zu arretierenden Rahmenteilen darin, daß das eine Rahmenteil eine T-Form und das andere Rahmenteil eine das T zu einer im wesentlichen rechteckigen Platte ergänzenden U-Form besitzt, daß die Schwenkachse etwa senkrecht zur Längsrichtung der Schenkel der T-bzw. U-Form ausgerichtet ist und daß die Sperrvorrichtung einen Haftmagnetverschluß enthält.

Das erfindungsgemäße Gerät besteht vorzugsweise im wesentlichen aus einem T-förmigen Rahmenteil, das mit der Stielhalterung zu verbinden ist; einem U-förmigen Rahmenteil; einer vorzugsweise aus Edelstahl herzustellenden Schwenkachse, die die beiden, insbesondere aus Kunststoff herzustellenden Rahmenteile miteinander verbindet; einem Haftmagneten mit Gegenplatte, welcher die beiden Rahmenteile in der Streckstellung zusammenhält; und der kardanischen Stielhalterung mit Stielaufnahmehülse. Durch die Formgebung der Rahmenteile wird erreicht, daß das Gerät im wesentlichen aus Kunststoff herzustellen ist.

Das erfindungsgemäße Gerät erfordert einen wesentlich geringeren Aufwand für Material und Zusammenbau und bietet außerdem die Möglichkeit, die Rahmenteile so auszubilden, daß sie in ihrer Streckstellung vor allem auf ihrer Bodenfläche im wesentlichen plan- und vollflächig sind. Schon deshalb bietet auch die Handhabung des Geräts bei Anwendung gegenüber den bekannten Geräten mit bügelartigen Rahmenteilen erhebliche Vorteile.

Besonderes Augenmerk wird auf die Ausgestaltung des Haftmagnetverschlusses gelegt. Die magnetisch bedingte Arretierkraft dieser Sperrvorrichtung wird nämlich nicht allein von dem verwendeten Magneten oder Magnetsystem sondern auch von dem anzuziehenden Material und der Lage des jeweiligen Magneten relativ zur Schwenkachse des Gesamtgerätes bestimmt. So hängt die Haltekraft von Magneten außer vom verwendeten Werkstoff, der Magnetisierung, dem Polabstand, der Dimensionierung usw. im vorliegenden Zusammenhang im wesentlichen auch von der Masse und damit vom Gewicht des Magneten selbst ab.

Es ist für den Einsatz von Magneten in der Sperrvorrichtung eines klappbaren Fußbodenwischgerätes von Bedeutung, Gewicht und Größe der zum Arretieren eingesetzten Magnete möglichst gering zu halten und die in der Magnetmasse vorhandene Magnetisierung unter Berücksichtigung der (mechanischen) Hebelgesetze für eine feste Arretierung optimal auszunutzen. Da bei einem Hebel das Produkt Kraft mal Kraftarm gleich dem Produkt Last mal Lastarm ist und das letztere Produkt durch das halbe Gewicht des Wischbezugs und das Eigengewicht des Lastarms vorgegeben ist, läßt sich die Masse des verwendeten Magneten unter einer jeweils gewünschten Größe halten, wenn der Magnet an das freie Ende eines möglichst langen Kraftarms gesetzt wird. Wenn das Verhältnis von Kraftarm zu Lastarm beispielsweise 1 : 2 beträgt, reicht bei einem Gewicht des Wischbezuges von 1 kg und 0,5 kg Lastarmeigengewicht für ein Gleichgewicht eine magnetische Haftkraft von 2 kg aus. In so einem Fall stehen bei Einsatz eines Flachgreifer-Magneten von 3 kg Haftkraft wesentlich übersteigende Magnetkräfte zur Verfügung, die beim Wischvorgang auf die Arretierung wirkenden Zug- und Schiebekräfte kompensieren.

Bei Einsatz von Magnetverschlüssen als Arretierung in einem erfindungsgemäßen Fußbodenwischgerät ist ferner darauf zu achten, daß magnetische Kurzschlüsse vermieden werden. Alle an den Arretiermagneten und/oder dessen Gegenplatte angrenzenden Bauteile müssen daher aus nicht magnetisierbarem Werkstoff, z. B. aus Chrom-Nickel-Stahl, Kunststoff oder dergleichen, bestehen. Bei Herstellung der Rahmenteile des Fußbodenwischgeräts aus Kunststoff und Verwendung einer Stahlachse ist daher nicht nur wegen des günstigeren Kraftarms sondern auch wegen des größeren Abstands zur Achse eine Anordnung der Magnetarretierung im Bereich angrenzend an eines der Längsenden eines Bügels vorzuziehen.

Anhand der schematischen Darstellung eines Ausführungsbeispiels werden einzelheiten der Erfindung erläutert. Es zeigen:
Fig. 1 eine Draufsicht auf die Oberseite eines Fußbodenwischgeräts;
Fig. 2 einen Schnitt längs der Linie 11-11 von Fig. 1; und
Fig. 3 eine Ansicht in Richtung der Schwenkachse eines aufgeklappten Fußbodenwischgeräts nach Fig. 1.

Das Fußbodenwischgerät nach Fig. 1 bis 3 besteht aus einem insgesamt mit 1 bezeichneten T-förmigen Rahmenteil, einem insgesamt mit 2 bezeichneten U-förmigen Rahmenteil, einer die beiden Rahmenteile 1 und 2 miteinander verbindenden Schwenkachse 3, einem Haftmagneten 4 (Permanentmagnet) mit Gegenplatte 5, welche in die Rahmenteile 1 und 2 eingelassen sein können und das Gerät in seiner Streckstellung arretieren; sowie schließlich aus einer in der Zeichnung symbolisch dargestellten Stielhalterung 6.

Die beiden vorzugsweise aus gegenüber den üblichen Reinigungsmitteln resistentem Kunststoff hergestellten Rahmenteile 1 und 2 werden so geformt, daß sie ineinander passen und gemeinsam im geschlossenen Zustand eine im wesentlichen ebene Rechteckfläche bilden. Die Rahmenteile 1 und 2 können in der Praxis beispielsweise aus einer 14 mm starken Kunststoffplatte so ausgeschnitten werden, daß sie zusammen eine Fläche von 85 mm in Richtung parallel zur Schwenkachse 3 und 560 mm in Richtung senkrecht zur Schwenkachse 3 bilden.

Die zum Arretieren der Rahmenteile in der Streckstellung vorgesehene Sperrvorrichtung soll so ausgebildet werden, daß sie nicht über die Bodenfläche 7 und vorzugsweise auch nicht über die Oberseite 8 des Geräts übersteht. Im Ausführungsbeispiel wird das durch einen in der Dicke verjüngten Endabschnitt 9 des T-Schenkels 10 des Rahmenteils 1 und eine der Form des Endabschnitts 9 angepaßte nutartige Ausnehmung 11 im Bereich des Querbalkens 12 des U-förmigen Rahmenteils 2 erreicht, wenn die Gegenplatte 5 bzw. der Haftmagnet 4 in die in der Streckstellung aufeinanderliegenden Flächen von Endabschnitt 9 und Ausnehmung 11 eingelassen werden.

Um den Haftmagneten 4 und die Gegenplatte 5 in der vorstehend genannten Weise im Volumen des T-Schenkels 10 und des U-förmigen Rahmenteils 2 integrieren zu können, ist es erforderlich, die räumliche Größe von Haftmagnet und Gegenplatte auf ein gewisses Maximum zu beschränken. Hierdurch wird aber naturgemäß auch die zur Verfügung stehende Magnetkraft beschränkt. Aus diesem Grunde wird der Kraftarm K, an dem die Magnetkraft angreift, möglichst groß gewählt, damit das Verhältnis zum Lastarm L entsprechend günstig ist. In der Zeichnung ist das Verhältnis von K zu L etwa 1 zu 2. Das bedeutet, daß die Haftkraft des Magneten 4 für ein Gleichgewicht doppelt so groß sein muß wie die gesamte Last. In der Praxis für den Betrieb des Geräts wird daher eine Haftkraft von zumindest etwa 2fachen des Gewichts des Wischbezugs erforderlich sein, wenn die Arretierung ein ausreichendes Widerlager gegen die bei Betrieb ausgeübten Zug- und Druckkräfte bieten soll.

In der Mitte der Oberseite 8 des Geräte wird eine kardanische Stielhalterung 6 angebracht. Nach beiden Seiten befindet sich im Ausführungsbeispiel eine konisch auslaufende Nut 13. Diese dient zur Aufnahme der Stielhalterung 6 beim Herstellen, z. B. Pressen der Rahmenteile. Zwischen dem Ansatz der Stielhalterung 6 und dem Querbalken 14 des T-förmigen Rahmenteils 1 durchstößt die Schwenkachse 3 die beiden U-Schenkel 15 des Rahmenteils 2 sowie den dazwischenliegenden T-Schenkel 10 des Rahmenteils 1. Die Längsenden 16 der Schwenkachse 3 sollen in die äußeren längskanten 17 der U-Schenkel 15 eingelassen werden, um ein Verhaken mit dem Wischbezug zu vermeiden.

Beim Einsatz des Geräts wird der (nicht gezeichnete) endständige Taschen aufweisende Bezug platt auf den Fußboden gelegt. In dieser Position kann das Gerät in der geöffneten Stellung nach Fig. 3 mit seinen Längsenden 18 und 19 in die Taschen eingeführt werden. Durch Druck auf den mit der Stielhalterung 6 verbundenen Stiel werden die Längsenden 18 und 19 in die Bezugtaschen eingeführt. Dieser Vorgang wird bei Einsatz von Rahmenteilen 1 und 2 mit abgerundeten äußeren Ecken 20 erleichtert.

Durch das Zusammenklappen der Rahmenteile 1 und 2 wird der in seiner Länge auf die gemeinsame Länge der Rahmenteile 1 und 2 (oder umgekehrt) abgestimmte Bezug gespannt. In dieser Streckstellung werden die Rahmenteile 1 und 2 durch den Magneten 4 mit Gegenplatte 5 arretiert. Das Gerät kann nun in der vorgesehenen Weise eingesetzt werden.

Zum Öffnen des Geräts genügt ein Stoß oder Druck auf den mit 21 gekennzeichneten Bereich auf der Oberseite des Rahmenteils 2, wenn das ganze Gerät am Stiel in der Luft hängt, oder - bei flach auf dem Boden liegendem Rahmen- ein Druck, z. B. mit dem Fuß, auf den Bereich 21 bei gleichzeitigem ruckartigem Anheben des mit der Stielhalterung 6 verbundenen Stiels.

Eine zweckmäßige Ausgestaltung der Rahmenteile besteht darin, daß sowohl das T-förmige als auch das V-förmige Rahmenteil aus Drahtbögen hergestellt sind.

### Bezugszeichenliste

1 = T-förmiges Rahmenteil
2 = U-förmiges Rahmenteil
3 = Schwenkachse
4 = Haftmagnet
5 = Gegenplatte
6 = Stielhalterung
7 = Bodenfläche
8 = Oberseite
9 = Endabschnitt (1)
10 = T-Schenkel (1)
11 = Ausnehmung (2)
12 = U-Querbalken
13 = Nut
14 = T-Querbalken
15 = U-Schenkel
16 = Längsenden (3)
17 = Längskanten (15)
18 = Längsende (1)
19 = Längsende (2)
20 = Ecken
21 = Druckbereich
K = Kraftarm
L = Lastarm

## Patentansprüche

1. Fußbodenwischgerät mit einem mit einer, vorzugsweise kardanisch befestigten, Stielhalterung (6) ausgerüsteten und mit den Längsenden (18, 19) in die endseitigen Taschen eines Wechselwischbezugs einzuführenden flachen Rahmen bestehend aus zwei um eine etwa parallel zur Bodenfläche (7) des Rahmens ausgerichtete Schwenkachse (3) gegeneinander zu klappenden sowie in ihrer Streckstellung mit Hilfe einer Sperrvorrichtung (4, 5) zu arretierenden Rahmenteilen (1, 2), dadurch gekennzeichnet, daß das eine Rahmenteil (1) eine T-Form und das andere Rahmenteil (2) eine das T zu einer im wesentlichen rechteckigen Platte ergänzende U-Form besitzt, daß die Schwenkachse (3) etwa senkrecht zur Längsrichtung der Schenkel (10, 15) der T- bzw. U-Form ausgerichtet ist und daß die Sperrvorrichtung einen Haftmagnetverschluß (4, 5) enthält.

2. Fußbodenwischgerät nach Anspruch 1, dadurch gekennzeichnet, daß die Stielhalterung (6) an den von dem U-förmigen Rahmenteil (2) umfaßten Schenkel (10) des T-förmigen Rahmenteils (1) etwa im Zentrum der durch die Rahmenteile (1, 2) gebildeten Rechteckfläche angesetzt ist.

3. Fußbodenwischgerät nach Anspruch 1 oder 2, dadurch gekennteichnet, daß der Rahmen auf seiner Oberseite (8) etwa in der Mitte eine nach den beiden Längsrändern auslaufende Nut (13) zum Einsetzen der Stielhalterung (6) besitzt.

4. Fußbodenwischgerät nach einem oder mehreren der Ansprüche 1 bis 3, dadurch gekennzeichnet, daß die Schwenkachse (3) die Schenkel (10, 15) der T- und U-Form im Bereich zwischen dem Ansatz der Stielhalterung (6) und dem Querbalken (14) des T-förmigen Rahmenteils (1) durchstößt.

5. Fußbodenwischgerät nach einem oder mehreren der Ansprüche 1 bis 4, dadurch gekennzeichnet, daß das freie Ende des Schenkels (10) des T-förmigen Rahmenteils (1), insbesondere mit einem in der Dicke verjüngten Endabschnitt (9), in der Streckstellung über den Querbalken (12) des U-förmigen Rahmenteils (2), insbesondere in eine dort vorgesehene nutartige Ausnehmung (11), greift und daß in die in der Streckstellung aufeinanderliegenden Flächen von T-Schenkel (10) und U-Querbalken (12) ein Haftmagnet (4) und eine zugehörige Gegenplatte (5) eingelassen sind.

6. Fußbodenwischgerät nach einem oder mehreren der Ansprüche 1 bis 5, dadurch gekennzeichnet, daß der zwischen der Schwenkachse (3) und dem Ort des Haftmagneten (4) gemessene Kraftarm (K) im Hinblick auf eine Volumen- und Gewichtsverminderung bei stabiler Haltewirkung des Haftmagneten möglichst groß vorgegeben ist.

7. Fußbodenwischgerät nach einem oder mehreren der Ansprüche 1 bis 6, dadurch gekennzeichnet, daß die Oberseite (8) und/oder die Bodenfläche (7) des Rahmens - gegebenenfalls bis auf die Nut (12) der Stielhalterung (6) - in der Streckstellung im wesentlichen plan- und vollflächig sind.

8. Fußbodenwischgerät nach einem oder mehreren der Ansprüche 1 bis 7_{;} dadurch gekennzeichnet, daß die vier äußeren Ecken (20) des Rahmens abgerundet sind.

9. Fußbodenwischgerät nach einem oder mehreren der Ansprüche 1 bis 8, dadurch gekennzeichnet, daß die Teile des Rahmens 10, 14 bzw. 12, 15 aus Drahtbögen hergestellt sind.

## Claims

1. Floor mop device with a flat frame which is equipped with a preferably cardanically fastened handle stick mounting (6), is to be introduced by the longitudinal ends (18, 19) into the end pockets of an exchangeable wiper cover and which consists of two frame parts (1, 2), which are to be folded each against the other about a pivot axle (3) aligned about parallelly to the bottom surface (7) of the frame as well as to be arrested in their straight setting with the aid of a locking device (4, 5), characterised thereby, that the one frame part (1) possesses a T-shape and the other frame part (2) possesses a U-shape augmenting the T into a substantially rectangular plate, that the pivot axle (3) is alignad about perpendicularly to the longitudinal direction of the limbs (10, 15) of the T-shape and the U-shape respectively and that the locking device contains an adhesive magnet fastener (4, 5).

2. Floor mop device according to claim 1, characterised thereby, that the handle stick mounting (6) is fixed in about the centre of the rectangular area formed by the frame parts (1, 2) at that limb (10) of the T-shaped frame part (1), which is embraced by the U-shaped frame part (2).

3. Floor mop device according to claim 1 or 2, characterised thereby, that the frame on its upper side (8) and in about the middle possesses a groove (13), which runs out towards both longitudinal rims, for the insertion of the handle stick mounting (6).

4. Floor mop device according to one or more of the claims 1 to 3, characterised thereby, that the pivot axle (3) penetrates the limbs (10, 15) of the T-shape and the U-shape in the region between the fixing of the handle stick mounting (6) and the crossbeam (14) of the T-shaped frame part (1).

5. Floor mop device according to one or more of the claims 1 to 4, characterised thereby, that the free end of the limb (10) of the T-shaped frame part (1) engages, in particular by an end portion (9) narrowed in the thickness, in the straight setting over the crossbeam (12) of the U-shaped frame part (2), in particular into a groove- like recess (11) provided there, and that an adhesion magnet (4) and an associated couterplate (5) are let into those surfaces of T-limb (10) and U-crossbeam (12), which each lie on the other in the straight setting.

6. Floor mop device according to one or more of the claims 1 to 5, characterised thereby, that the lever arm (K) measured between the pivot axle (3) and the location of the adhesion magnet (4) is determined to be as large as possible with a view to a reduction in volume and weight with stable retaining effect of the adhesion magnet.

7. Floor mop device according to one or more of the claims 1 to 6, characterised thereby, that the upper side (8) and/or the bottom surface (7) of the frame - in a given case, except for the groove (12) of the handle stick mounting (6) - are substantially planar in and holohedral in the straight setting.

8. Floor mop device according to one or more of the claims 1 to 7, charactarised thereby, that the four outer corners (20) of the frame are rounded off.

9. Floor mop device according to one or more of the claims 1 to 8, characterised thereby, that the parts of the frame 10, 14 and 12, 15 respectively are made of bent pieces of wire.

## Revendications

1.- Appareil d 'essuyage de sols comportant un cadre plat équipé d'une monture de manche (6), de préférence fixée par cardan, et pouvant être introduit par ses extrémités longitudinales (18,19) dans les poches terminales d'un revêtement d'essuyage interchangeable, ce cadre étant constitué de deux parties de cadre (1, 2) pouvant se rabattre l'une contre l'autre autour d'un axe de pivotement (3) aligné à peu près parallèlement à la surface de fond (7) du cadre et pouvant aussi être immobilisées dans leur position développée à l'aide d'un dispositif de blocage (4, 5), appareil caractérisé par le fait que l'une (1) des parties de cadre présente une forme en T et l'autre partie (2) de cadre une forme en U complétant le T sous forme d'une plaque pratiquement rectangulaire, que l'axe de pivotement (3) est à peu près aligné perpendiculairement à la direction longitudinale de l'âme (10) de la forme en T et des ailes (15) de la forme en U, et que le dispositif de blocage comporte une fermeture à aimant d'adhérence (4, 5).

2.- Appareil d'essuyage de sols selon la revendication 1, caractérisé par le fait que la monture de manche (6) est adaptée à l'âme (10) de la partie de cadre en T (1) qui est entourée par les ailes (15) de la partie de cadre en U (2), à peu près au centre de la surface rectangulaire formée par ces parties de cadre (1, 2)..

3.- Appareil d'essuyage de sols selon l'une ou l'autre des revendications 1 ou 2, caractérisé par le fait que le cadre présente sur son côté supérieur (8), à peu près au milieu, une rainure (13) se dirigeant vers ses deux bords longitudinaux, adaptée pour l'insertion de la monture de manche (6).

4.- Appareil d'essuyage de sols selon-l'une quelconque des revendications 1 à 3, caractérisé par le fait que l'axe de pivotement (3) traverse l'âme (10) de la forme en T et les ailes (15) de la forme en U dans la partie située entre l'adaptation de la monture de manche (6) et la barre transversale (14) de la partie de cadre en T (1).

5.- Appareil d'essuyage de sols selon l'une quelconque des revendications 1 à 4, caractérisé par le fait que l'extrémité libre de l'âme (10) de la partie de cadre en T (1), dans la position développée, s'engage par dessus la partie transversale (12) de la partie de cadre en U (2), en particulier dans un évidement (11) similaire à une rainure qui y est prévu, et que dans les surfaces de l'âme (10) du T et de la partie transversale (12) du U, qui sont placées l'une sur l'autre dans la position développée, sont encastrés un aimant d'adhérence (4) et une contre-plaque correspondante (5) à cet aimant.

6.- Appareil d'essuyage de sols selon l'une quelconque des revendications 1 à 5, caractérisé par le fait que le bras de levier (K), mesuré entre l'axe de pivotement (3) et l'emplacement de l'aimant d'adhérence (4), est fixé aussi grand que possible, en vue d'une diminution de volume et de poids avec une action de retenue stable de cet aimant d'adhérence.

7.- Appareil d'essuyage de sols selon l'une quelconque des revendications 1 à 6, caractérisé par le fait que le côté supéreiur (8) et/ou la surface de fond (7) du cadre-éventuellement à l'exception de la rainure (13) de la monture de manche (6) - présente une surface pratiquement plane et pleine.

8.- Appareil d'essuyage de sols selon l'une quelconque des revendications 1 à 7, caractérisé par le fait que les quatre angles extérieurs (20) du cadre sont arrondis.

9.- Appareil d'essuyage de sols selon l'une quelconque des revendications 1 à 8, caractérisé par le fait que les parties (10-14, 12-15) du cadre sont fabriquées en partant d'un cintrage de fil metallique.
